# EUROPÄISCHE PATENTSCHRIFT

(11) **EP 0 007 023 B1**
(45) Veröffentlichungstag und Bekanntmachung des Hinweises auf die Patenterteilung: **07.07.1982**
(21) Anmeldenummer: 79102048.0
(22) Anmeldetag: 21.06.1979
(51) Int. Cl.: G08G 1/09

(54) **Notrufsäulen benutzende Lichtsignaleinrichtung für Verkehrswege**
Emergency-call stations for traffic roads using light signal devices
Dispositif de signalisation lumineuse pour voies routières utilisant des postes d'appel d'urgence

(30) Priorität: 08.07.1978 DE 2830065
(43) Veröffentlichungstag der Anmeldung: 23.01.1980
(73) Patentinhaber: Felten & Guilleaume Fernmeldeanlagen GmbH, D-8500 Nürnberg 10 (DE)
(72) Erfinder: Märkl, Georg, Dipl.-Ing., D-8500 Nürnberg (DE)
(74) Vertreter: Peuckert, Hermann, Dipl.-Ing.

## Beschreibung

Die Erfindung betrifft eine Lichtsignaleinrichtung für Verkehrswege, bei der ein für Notrufzwekke verwendetes Nachrichtenkabel zusätzlich ausgenützt Ist und im Zuge dieses Kabels liegende Notrufsäulen zum Blinken gebracht werden, bei der von den Zentralstellen über das Nachrichtenkabel Codesignale an die Notrufsäulen übertragen und an jeder Notrufsäule eine von Codesignalen gesteuerte Signaleinrichtung zur Steuerung der Blinkart vorgesehen ist und bei der über Speisekreise des Nachrichtenkabeis von Zentralstellen aus In jeder Notrufsäule eine Gleichrichter- und Ladeeinheit über einen Übertrager ferngespeist ist.

Aus der Literaturstelle ADAC-Motorweit 11/76, Seiten 30 bis 32, ist es bekannt, die Notrufeinrichtungen längs der Autobahn zur optischen Warnung von Kraftfahrern vor Gefahrenstellen heranzuziehen. Die optische Warnung soll durch Blinken der Aussenbeleuchtung der Notrufsäulen erfolgen. Im Falle einer Gefahr ist vorgesehen, von einer Autobahnmeisterei aus die ihr zugehörigen Notrufsäulen auf Blinken zu schalten. Zur Erhöhung der Intensität der Blinksignale ist in der DE-AS 1 933 436 vorgeschlagen, anstelle von üblichen Glühlampen Elektronenblitzröhren mit Ladekondensator als Energiespeicher vorzusehen.

Bei den bekannten Schaltungen ist die übertragbare geringe Leistung nicht optimal zum Betrieb der Signallampen ausgenützt. So sieht z. B. die DE-AS 1 933 436 in den Notrufsäulen Signalempfänger für die Auswertung von Signalen vor. Durch diese Signalempfänger wird ein Teil der ohnehin nicht sehr grossen Fernspeiseenergie verbraucht und geht somit für die Energieversorgung der Blitzröhren verloren.

Aufgabe der Erfindung ist es, eine Lichtsignaleinrichtung zu schaffen, bei der während des Blinkbetriebs die über das Nachrichtenkabel übertragene Energie ausschliesslich zur Speisung der Blitzeinrichtung und deren Signallampen ausgenutzt ist.

Obige Aufgabe ist durch die Merkmale des kennzeichnenden Teils des Anspruchs 1 gelöst.

Durch die Erfindung ist erreicht, dass während des Blinkbetriebes In den nichtblinkenden Notrufsäulen alle elektrischen Einrichtungen der Lichtsignaleinrichtung einschliesslich der Speiseübertrager vom Fernspeisekreis abgetrennt sind und in den blinkenden Notrufsäulen die Signaleinrichtungen von der Stromversorgung abgetrennt sind. Durch das Einbeziehen der nichtbenötigten Speiseübertrager in die Abtrennung werden Magnetisierungsverluste vermieden. Durch die Abtrennung der Signaleinrichtungen wird erreicht, dass die gesamte übertragene Fernspeiseenergie ausschliesslich der Blitzeinrichtung und deren Signallampen zur Verfügung steht. Selbstverständlich sind die bisher verwendeten Notrufeinrichtungen von der Abtrennung nicht betroffen.

Während des Blinkbetriebes bleibt lediglich eine in jeder Notrufsäule befindliche Aktivierungseinrichtung an den Fernspeisekreis angeschlossen. Diese enthält Schwellwertschalter, deren Ansprechgrenze oberhalb der Fernspeisespannung für den Blinkbetrieb liegt. Der Verluststrom der Schwellwertschalter ist gegenüber dem Nutzstrom in der Blitzeinrichtung vernachlässigbar.

Vorteilhafte Ausgestaltungen der Erfindung ergeben sich aus der folgenden Beschreibung. In der Zeichnung zeigen:
Fig. 1 eine übliche Kabelstrecke mit Notrufsäulen zwischen zwei Autobahnmeistereien,
Fig. 2 den mechanischen Aufbau der Lichtsignaleinrichtung an einer Notrufsäule,
Fig. 3 eine Schaltung zur Steuerung der Blitzfolge in einer Notrufsäule,
Fig. 4 die Erzeugung der in einer Notrufsäule benötigten Spannungen,
Fig. 5 eine Wechselstrom-Impulsfolge zur Aktivierung einer Notrufsäule,
Fig. 6 ein Ausführungsbeispiel für eine Gruppe von Kodesignalen,
Fig. 7 eine Aktivierungseinrichtung einer Notrufsäule.

Nach Fig. 1 liegen zwischen zwei Autobahnmeistereien, den bemannten Zentralstellen ZB, im Abstand von ca. 2 km Notrufsäulen NRS 1 bis 22. Diese sind mit einer nichteingezeichneten, durchgehenden Sprechleitung mit den Autobahnmeistereien ZB verbunden. Die Speisung der den Autobahnmeistereien zugeordneten Notrufsäulen NRS 1 bis 6 bzw. NRS 17 bis 22 erfolgt von den Zentralstellen ZB. Die Notrufsäulen NRS 7 bis 16 sind von einer unbemannten Zentralstelle ZU aus gespeist. Die Speisekreise der bemannten Zentralstellen ZB und der unbemannten Zentralstelle ZU sind galvanisch voneinander getrennt. Zur Speisung bisheriger Einrichtungen werden zwei Leiterpaare benutzt. Über das eine Leiterpaar erfolgt die Speisung der Aussenbeleuchtung der Notrufsäulen mit Wechselstrom. Über das andere Leiterpaar erfolgt die Wechselstromspeisung einer beleuchteten Kilometerangabe im Innern des Sprechtrichters der Notrufsäulen. In Fig. sind diese beiden Leiterpaare gemeinsam dargestellt.

Ebenfalls gemeinsam dargestellt sind die Notrufsäulen der beiden Fahrtrichtungen. So bedeutet z. B. die Bezeichnung NRS 4, dass an dieser Stelle je eine Notrufsäule in der Fahrtrichtung A-B und in der Fahrtrichtung B-A angeordnet ist. Die Notrufsäulen der beiden Fahrtrichtungen sind an ein gemeinsames Kabel, eine sogenannte Omnibusleitung, angeschlossen. Dieses Kabel ist nur auf einer Seite der Autobahn verlegt. Die Notrufsäulen der gegenüberliegenden Seite sind durch Stichleitungen mit diesem Kabel verbunden.

Die Übertragung der Spannungen und Ströme für die Lichtsignaleinrichtung erfolgt über einen Phantomkreis. Er wird beispielsweise gebildet aus den beiden Leiterpaaren zur Speisung der Aussenbeleuchtung und der Beleuchtung der Kilometerangabe. Das Prinzip der Phantomkreis-Bildung mittels mitten-angezapfter Drosseln oder mittels sogenannter Phantom-Übertrager ist bekannt.

Es werden mehrere, z. B. drei Notrufsäulen gleichzeitig auf Blinkbetrieb geschaltet. Sie werden zu einer Gruppe von blinkenden Notrufsäulen zusammengefasst. Innerhalb einer solchen Gruppe unterscheiden sich die einzelnen Notrufsäulen durch unterschiedliche Art des Blinkens. Durch Kodesignale werden die entsprechenden Notrufsäulen aktiviert und die Art ihres Blinkens festgelegt.

Die Übertragung der Kodesignale von den Zentralstellen zu den Notrufsäulen erfolgt ebenfalls über den obengenannten Phantomkreis. Die Kodesignale bestehen aus einer Folge von Wechselstromimpulsen mit verschiedenen Spannungswerten. Die verwendeten Spannungswerte Ul, Uh, Um (vgl. Fig.5) werden in den Zentralstellen in bekannter Weise durch Spannungsumtastung erzeugt. Die Energie der Kodesignale wird in den Notrufsäulen zur Speisung von Signaleinrichtungen benützt, mit denen die Kodesignale ausgewertet werden.

Die Kodesignale werden von einer der bemannten Zentralstellen ZB entweder direkt zu den Notrufsäulen übertragen oder indirekt über eine unbemannte Zentralstelle ZU. Im letzteren Fall werden die Kodesignale in der bemannten Zentralstelle in eine für Datenübertragung geeignete Form umgesetzt, auf der durchgehenden Sprechleitung zur unbemannten Zentralstelle übertragen, dort in die ursprünglichen Kodesignale umgesetzt und von dort zu den zugeordneten Notrufsäulen übertragen.

An jeder Notrufsäule NRS sind vier Blitzröhren BR1 bis BR4 vorgesehen (vgl. Fig. 3). Diese sind Bestandteil der Signallampen SL1 bis SL4 (vgl. Fig. 2). Alle Signallampen sind durch Halterungen Ha nahe an dem Kopfteil KT der Notrufsäule angebracht. Dadurch werden grosse Hebelwirkungen bei starkem Wind vermieden.

Je nach der Position einer Notrufsäule innerhalb einer Gruppe von beispielsweise drei blinkenden Notrufsäulen leuchten eine, zwei oder drei Signallampen nacheinander auf. Da mehrere Signallampen vorgesehen sind, können verschiedene Leuchtfolgen gebildet und so mehrere Informationen signalisiert werden.

Fig. 3 zeigt ein Ausführungsbeispiel für die Erzeugung einer gewünschten Blitzfolge in einer Notrufsäule.

Zwei Leiterpaare, Stamm St1 und Stamm St2, bilden den Phantomkreis. Über diesen werden von einer der Zentralstellen Kodesignale zu den Notrufsäulen übertragen und dort über Phantomauskopplungen Ph2 einem Übertrager Ü4 mit mehreren Sekundärwicklungen s, z, b, zugeführt. Die an der Sekundärwicklung s abgegriffene Spannung wird in einer Gleichrichter- und Ladeeinrichtung GLE gleichgerichtet und als Kodesignalspannung Us einer Signaleinrichtung SE zugeführt und dort ausgewertet. Durch die mit hoher Energie übertragenen Kodesignale wird in der Gleichrichter- und Ladeeinrichtung GLE ein Stromversorgungskondensator Cv (vgl. Fig. 4) aufgeladen. Seine Spannung dient zur Stromversorgung verschiedener elektronischer Schaltungen; dies ist durch den Spannungspfeil Uv angedeutet. Ein Ausführungsbeispiel für die Gleichrichter- und Ladeeinrichtung GLE sowie Einzelheiten über die Ableitung der Spannungen Ub, Uz, Us und Uv werden anhand der Fig. 4 erläutert.

Bei entsprechendem Adresssignal AS (vgl. Fig. 6), das die zu aktivierende Notrufsäule bestimmt, wird durch ein nachfolgendes Typensignal TS (vgl. Fig. 6) am Ausgang der Signaleinrichtung SE eine entsprechende Information bereitgestellt, die die Art des Blinkens festlegt. Die Signaleinrichtung SE in Fig. 3 enthält hierzu einen handelsüblichen Serien-Parallel-Wandler, der die am Eingang ankommende Serien-Information der zeitlich nacheinander eintreffenden Impulse in eine Parallel-Information am Ausgang umwandelt; dies ist durch eine mehradrige Verbindungsleitung zu einem Verteiler Vt in einer Blitzfolgeschaltung Bfs angedeutet. Die Parallelinformation am Ausgang der Signaleinrichtung SE steuert den Verteiler Vt der Blitzfolgeschaltung BfS in der Blitzeinrichtung BE in der Weise, dass die Schaltpunkte 1'...4' entsprechend dem Typensignal mit den Schaltpunkten 1...4 verbunden werden. Der sich einstellende Schaltzustand wird gespeichert. Nach Übertragung der Kodesignale KS beginnt der Blinkbetrieb. Hierbei wird der Stromversorgungskondensator Cv ständig nachgeladen, um die Stromversorgungsspannung Uv aufrechtzuerhalten.

Die für den Blinkbetrieb erforderliche Energie wird ebenfalls über den Phantomkreis auf den Stämmen St1 und St2 übertragen. Die gelieferte Spannung wird in der Sekundärwicklung b des Übertragers Ü4 hochtransformiert, in der Gleichrichter- und Ladeeinrichtung GLE gleichgerichtet und als Blitzspannung Ub den Blitzröhren BR1...4 in der Blitzeinrichtung BE zugeführt. Die Blitzspannung Ub wird durch den Ladekondensator Cb geglättet. Die Diode D verhindert, dass die Energie des Ladekondensators Cb zurückfliesst.

Die Blitzfolgeschaltung BfS weist einen Taktschalter T auf, der von einem Zählgerät ZG gesteuert ist. Als Zählkriterien dienen 50-Hz-Halbwellen, z.B. der Speisespannung für die Notrufsäulen-Aussenbeleuchtung oder für die Beleuchtung der Kilometerangabe. Das Zählgerät ZG schaltet den Taktschalter T nach einer festgelegten Anzahl von Halbwellen schrittweise zyklisch weiter. Dadurch wird die über die Sekundärwicklung z in der Gleichrichter- und Ladeeinrichtung GLE gebildete Zündspannung Uz zyklisch jeweils an einen der Schaltpunkte 1'...4' durchgeschaltet.

Entsprechend den vorher durch die Signaleinrichtung SE bewirkten Verbindungen zwischen den Schaltpunkten 1'...4' einerseits und 1...4 anderseits wird die Zündspannung Uz in der gewünschten Reihenfolge nacheinander an Zündübertrager Ü5.1 ... Ü5.4 angelegt. Jedem dieser Zündübertrager ist eine Glimmlampe und eine Blitzröhre mit Hilfselektrode zugeordnet. Aus Gründen der Übersichtlichkeit ist nur eine Glimmlampe GI1 und eine Blitzröhre BR1 mit Hilfselektrode H1 gezeichnet. Bei Anlegen der Zündspannung Uz an den Zündübertrager Ü5.1 zündet die Glimmlampe GI1 und bewirkt in bekannter Weise über die Hochspannungswicklung des Zündübertragers Ü5.1 und die Hilfselektrode H1 zusammen mit der Blitzspannung Ub die Zündung der Blitzröhre BR1. Die Zündung der anderen Blitzröhren erfolgt in analoger Weise.

Die In Fig. 3 gezeigte Zündauslösung stellt eine Fremd-Triggerung der Zündung dar, im Gegensatz zu der üblichen Methode, bei der der Zündzeitpunkt durch den Ladungszustand eines Energiespeichers bestimmt wird (siehe z.B. DE-AS 1 933 436). Die Ladezeiten der Ladekondensatoren Cb, Cz für die Blitzspannung Ub und die Zündspannung Uz sind so bemessen, dass die Ladekondensatoren bis zum nächsten Schaltschritt des Taktschalters T ihre vorgesehene Ladungsenergie erreicht haben.

Fig. 4 zeigt ein Ausführungsbeispiel für die Erzeugung der in Fig. 3 gezeigten Spannungen Ub, Uz, Us und Uv. Die aus dem Phantomkreis ausgekoppelte Wechselspannung U wird in der Sekundärwicklung b des Übertragers Ü4 direkt auf den für die Blitzröhren erforderlichen Wert angehoben, einem Vollweggleichrichter Gb der Gleichrichter- und Ladeeinrichtung GLE zugeführt und als gleichgerichtete, noch ungesiebte Spannung Ub abgegeben. Die übliche Spannungsstabilisation, die in erster Linie zur Konstanthaltung der Blitzfolge-Frequenz dient, ist nicht erforderlich, da die Zündauslösung, wie bereits erwähnt, unabhängig vom Ladungszustand des Ladekondensators Cb (vgl. Fig. 3) erfolgt.

Zur Erzeugung der Zündspannung Uz wird der Kondensator Cz mit der an der Übertragerwicklung z abgenommenen Spannung über eine Diode D9 aufgeladen.

Zur Erzeugung der Stromversorgungsspannung Uv wird an der Übertragerwicklung s eine niedrige Spannung abgenommen und in einem Gleichrichter Gv gleichgerichtet. Mit der gleichgerichteten Spannung wird der Stromversorgungskondensator Cv über die Diode D11 und den Widerstand R11 aufgeladen.

Die Kodesignale werden ebenfalls an der Wicklung s abgenommen und nach der Gleichrichtung im Gleichrichter Gv als Kodesignalspannung Us der Signaleinrichtung SE zur Auswertung zugeführt. Da die Kodesignal-Übertragung mit zwei verschiedenen Spannungswerten arbeitet und der Stromversorgungskondensator Cv während der Kodesignal-Übertragung nachgeladen wird, wird die Spannung an Cv durch eine Zener-Diode Z11 stabilisiert. Die Diode D11 verhindert, dass die Ladung von Cv auf signalauswertende Teile der Signaleinrichtung SE gelangt. Der Widerstand R11 dient zur Entkopplung.

Die mit der Versorgungsspannung Uv gespeisten Schaltungen sind integrierte Schaltkreise, so dass ihr Leistungsverbrauch gegenüber den Blitzröhren sehr gering ist.

Fig. 5 zeigt das Beispiel einer über den Phantomkreis übertragenen Folge von 5Q-Hz-Wechselstrom-Impulsen in ihrem zeitlichen Verlauf t zur Aktivierung einer Notrufsäule. Der Wechselstrom ist dargestellt durch die Schraffur innerhalb der Impulse. Die Tastung des Wechselstromes erfolgt in den Zentralstellen.

Die gezeigte Impulsfolge überstreicht den Zeitraum von Beginn der Kodesignal-Übertragung, beginnend mit einem Ladeimpuls 11, gefolgt von Signalimpulsen Is, einem Aktivierungsimpuls la zur Einleitung des Blinkbetriebs BB bis zu einem Endimpuls le, der den Blinkbetrieb beendet und die abgeschalteten Notrufsäulen für den nächsten Blinkbetrieb bereitschaltet. Nähere Einzelheiten hierüber werden im Zusammenhang mit Fig. 7 erläutert.

Der Ladeimpuls 11 hat eine längere Dauer als die nachfolgenden Signalimpulse Is. Der Ladeimpuls 11 dient der Aufladung des Stromversorgungskondensators Cv (vgl. Fig. 4), der die elektronischen Einrichtungen der Lichtsignaleinrichtung speist.

Die Kodesignale KS, bestehend aus den Signalimpulsen ls, sind binärkodiert. Von den verschiedenen Möglichkeiten zur Bildung der beiden Binärzustände wird ausschliesslich das Spannungskriterium verwendet. Dabei verkörpert die niedrige Spannung Ul den Binärzustand Null. Die höhere Spannung Uh verkörpert den Binärzustand L. Diese Spannungen stehen über mehrere Wechselstromperioden an.

Die einzelnen Impulse sind durch Pausen RZ voneinander getrennt, in denen die Spannung auf den Wert Null zurückkehrt. Die beiden Spannungswerte Uh oder Ul sind in den Fig. 3, 4 und 7 nach ihrer Transformation und Gleichrichtung mit dem gemeinsamen Begriff Kodesignalspannung Us bezeichnet.

Fig. 6 zeigt in vereinfachter, unipolarer Darstellung ein lmpulsbeispiel für eine Gruppe von fünf Kodesignalen KS, die einer Notrufsäule zugeordnet sind. Eine Gruppe aus fünf Kodesignalen entspricht fünf verschiedenen Blinkarten. Die Kodesignale bestehen aus dem Adresssignal AS und dem Typensignal TS. Das Adresssignal bestimmt die zu aktivierende Notrufsäule und ist daher für jede Notrufsäule verschieden. In Fig. 6 umfasst das Adresssignal 5 Bit. Das Typensignal legt die Anzahl der durch die Blitzfolgeschaltung aktiv geschalteten Signallampen und deren Einschaltreihenfolge und damit die Position der Notrufsäulen innerhalb einer Gruppe von blinkenden Notrufsäulen sowie die Art der Information fest. Im Beispielsfalle besteht das Typensignal TS aus 3 Bit.

Die Anzahl von 8 Bit beim gezeigten Beispiel ist eine willkürliche Annahme. Die tatsächlich erforderliche Anzahl von Bits hängt von der Anzahl der zu aktivierenden Notrufsäulen und von der Anzahl der verschiedenen Blinkarten ab. Bei dem gezeigten Beispiel können 2'=32 verschiedene Notrufsäulen aktiviert werden, wobei für jede Notrufsäule bis zu 2³ = 8 verschiedene Blinkarten möglich sind.

Nach der Kodesignal-Übertragung erfolgt der Blinkbetrieb BB. Die hierbei verwendete Spannung ist gleich der Spannung Uh. Während des Blinkbetriebs ist in den aktivierten, d. h. blinkenden Notrufsäulen NRS die Signaleinrichtung SE abgeschaltet und die nichtaktivierten, d. h. nichtblinkenden Notrufsäulen sind mit Ausnahme eines Schwellwertschalters vom Phantomkreis, über den die Fernspeisung erfolgt, abgetrennt. Diese Schaltmassnahmen werden mit Hilfe einer Aktivierungseinrichtung AE durchgeführt (vgl. Fig. 7).

In Fig. 7 ist eine Aktivierungseinrichtung AE einer Notrufsäule und die Mittel zur Durchführung der obengenannten Schaltmassnahmen darge-, stellt. Das Zusammenwirken von Signateinrich-i tung SE, Blitzfolgeschaltung BfS und Zählgerät ZG, sowie die Erzeugung der Spannungen Ub, Uv und Us in der Gleichrichter- und Ladeeinrichtung GLE wurden bereits anhand der Fig. 3 und 4 erläutert. Die über die Stämme St1 und St2 des Phantomkreises ankommende Wechselspannung wird über die Phantomauskopplungen Ph2, beispielsweise mitten angezapfte Drosseln, ausgekoppelt und über Ruhekontakte b1 und b2 eines Relais B in der Aktivierungseinrichtung AE dem Übertrager Ü4 zugeführt. Die Primärwicklung des Übertragers Ü4 ist mittengeerdet.

Die Aktivierungseinrichtung AE weist aus Zener-Dioden Z1 und Z2 bestehende Schwellwertschalter auf, deren Durchbruchspannung Ud oberhalb der Spannung Uh des Ladeimpulses 11 und des Blinkbetriebes BB liegt (vgl. Fig. 5). Solange die Zener-Dioden Z1 bzw. Z2 gesperrt sind, fliesst über die Aktivierungseinrichtung ein vernachlässigbarer Strom. Anstelle der Zener-Dioden können beispielsweise auch Thyristoren oder Schmitt-Trigger verwendet werden.

Bei richtigem Adresssignal AS schaltet die Signaleinrichtung SE die Versorgungsspannung Uv über die Steuerleitung S1 (in Fig. 3 nicht dargestellt) und einen Relaiskontakt a3 auf das Relais A durch. Dessen Erregerstromkreis ist über den Kontakt a4 geschlossen. Das Relais: A spricht an. Die während des Umklappens der Relaiskontakte. a3 und a4 auftretende kurzzeitige Unterbrechung. des Erregerstromkreises wird durch den Kondensator Ca überbrückt. Die schliessenden Kontakte a1 und a2, die parallel zu den Ruhekontakten b1 und b2 liegen, bereiten die Aktivierung in der Weise vor, dass; beim später erfolgenden Öffnen der Ruhekontakte b1 und b2 der Übertrager Ü4 an die Phantomleitung angeschlossen bleibt. Sind die Kontakte a3 und a4 umgeschaltet, dann ist die Wicklung des Relais A vom Versorgungskondensator Cv in der Gleichrichter- und Ladeeinrichtung GLE getrennt. Die beiden Relais A und B sind magnetische, bistabile Haftrelais. Die Kontakte des Relais A bleiben daher trotz Abschaltung vom Versorgungskondensator Cv in ihrer neuen Lage und zwar so lange, bis das Relais durch einen Impuls entgegengesetzter Polarität wieder in seinen ursprünglichen Zustand gebracht wird. Auf weitere Impulse gleicher Polarität reagiert das Relais A nicht.

Die Steuerleitung S2 steuert, wie bereits anhand der Fig. 3 erläutert, die Blitzfolgeschaltung BfS. Deren sich einstellender Schaltzustand, der die Zündfolge der Signallampen SL steuert, wird mittels der Versorgungspannung Uv gespeichert. Hierzu ist der Spannungsbezugspunkt 0 der Blitzfolgeschaltung BfS über die Diode 12 und den Kontakt b3 an den Versorgungskondensator Cv angeschlossen. Die Diode D2 verhindert, dass der Spannungsnullpunkt der Signaleinrichtung SE bei umgeschaltetem Kontakt b3 über die Diode D3 mit dem Kondensator Cv verbunden bleibt. Umgekehrt verhindert die Diode D3, dass das Zählgerät ZG während der Kodesignal-Übertragung über D2 und b3 mit dem Kondensator Cv verbunden ist und ihn dadurch unnötigerweise belastet.

Auf die gleiche Weise wird die Aktivierung der anderen Notrufsäule vorbereitet, indem deren Relais A zum Ansprechen gebracht und der sich einstellende Schaltzustand der Blitzfolgeschaltung BfS gespeicherty/ird. Danach wird die Spannung auf der Phantomleitung kurzzeitig auf den Wert Um erhöht (vgl. Fig. 5), der über der Durchbruchspannung Ud liegt. Diese Spannung Um wird über die Kontakte b4 und n, sowie über die Diode D4 der Zener-Diode Z1 zugeführt. Der entstehenden Druchbruchsstrom erzeugt über die Diode D4 einen positiven Stromstoss von der Dauer des Aktivierungsimpulses la (vgl. Fig. 5). Dieser Stromstoss schaltet zunächst das Relais P und, durch einen Kondensator C verzögert, das bistabile magnetische Haftrelais B. Der positive Stromstoss gelangt über die vorher umgeschalteten Kontakte a3 und a4 auch auf die Wicklung des Relais A. Dieses reagiert hierauf nicht, da es vorher bereits durch einen positiven Stromstoss aus seiner ursprünglichen Lage gebracht wurde und nur durch einen negativen Stromstoss wieder dorthin umgeschaltet werden kann. Der zeitlich vor dem Kontakt b4 umschaltende Kontakt p bewirkt, dass auch nach dem Umschalten des Kontaktes b4 die Spannung Um an der Zener-Diode Z1 so lange anliegt, wie der Aktivierungsimpuls la dauert. Während des Umschaltens des Kontaktes b4 wird die Erregung des Relais B durch den Kondensator C aufrechterhalten. Bei genügend grosser Abfallverzögerung der Relais P und N erübrigen sich dazu parallelgeschaltete Ladekondensatoren, die die Stromlücken überbrücken, welche durch das Umklappen des Kontaktes b4 und infolge der Einweggleichrichtung durch die Dioden D4 bzw. D5 entstehen. Falls jedoch solche Ladekondensatoren erforderlich sind, lassen sich die verschiedenen Ladezeitkonstanten so aufeinander abstimmen, dass auch in diesem Fall das Relais P bzw. N vor dem Relais B anspricht.

Durch das Ansprechen des Relais B öffnen sich die Kontakte b1 und b2. Dadurch werden in allen Notrufsäulen, die nicht durch entsprechende Adresssignale angesteuert wurden, deren Kontakte a1 und a2 also nicht betätigt wurden, die Übertrager Ü4 und damit alle elektrischen Einrichtungen der Lichtsignaleinrichtung mit Ausnahme der Aktivierungseinrichtung AE vom speisenden Phantomkreis abgetrennt. Der umklappende Kontakt b3 trennt die Signaleinrichtung SE sämtlicher Notrufsäulen, einschliesslich der der aktivierten Notrufsäulen, vom Versorgungskondensator Cv. Dadurch steht in den aktivierten Notrufsäulen die über den Phantomkreis und den Übertrager Ü4 übertragene Fernspeiseenergie ausschliesslich der Blitzeinrichtung BE zur Verfügung. Die Blitzfolgeschaltung BfS ist unabhängig von der jeweiligen Schaltstellung des Kontaktes b3 mit dem Versorgungskondensator Cv entweder über die Diode D2 oder über die Diode D3 verbunden. In den nichtaktivierten Notrufsäulen ist das Umklappen von b3 ohne Wirkung, da dort durch die geöffneten Kontakte b1 und b2 alle dem Übertrager Ü4 nachgeschalteten Einrichtungen vom speisenden Phantomkreis abgetrennt sind.

Der in allen Notrufsäulen gleichzeitig umklappende Kontakt b3 schliesst ausserdem den Stromversorgungskreis des Zählgeräts ZG. Im Zählgerät kann ein Differenzierglied vorgesehen sein, das aus dem Einschaltstromstoss einen Impuls ableitet, der das Zählgerät in allen Notrufsäulen gleichzeitig In seine Nullstellung bringt. Dadurch Ist gewährleistet, dass die Zählgeräte der aktivierten Notrufsäulen synchron arbeiten und dass dadurch die gegenseitige Zuordnung der Zündzeitpunkte nach einem vorgesehenen Zeitdiagramm sichergestellt Ist Die Zählgeräte der nichtaktivierten Notrufsäulen bleiben zwar während des Blinkbetriebs an ihren Stromversorgungskondensatoren Cv angeschlossen. Dieser ist aber wegen der geöffneten Kontakte b1 und b2 und der offengebliebenen Kontakte a1 und a2 von der Fernspeisung abgetrennt.

Während des Blinkbetriebes BB liegt an dem Phantomkreis die Spannung Uh. Sie ist kleiner als die Durchbruchspannung Ud. Die Schwellwertschalter Z2 aller Notrufsäulen bleiben während des Blinkbetriebs im Sperrzustand. Ihr Verluststrom ist vernachlässigbar.

Der Blinkbetrieb wird durch den Endimpuls le beendet. Er hat wie der Aktiverungsimpuls la die Spannung Um (vgl. Fig. 5). Diese liegt über den Kontakt b4, der Kontakt p und die Diode D5 an der Zener-Diode Z2. Diese wird durchbrochen. Der entstehende Stromstoss ist wegen der Diode D5 negativ. Er bringt die vorher durch positive Stromstösse aus ihrer Ruhelage gebrachten bistabilen magnetischen Relais A und B wieder in ihre ursprüngliche, In Fig. 7 dargestellte Lage. Die Aktivierungseinrichtung AE ist damit nach Beendigung des Endimpulses le für einen erneuten Einsatz bereit Das Relais N hat dieselbe Funktion wie das Relais P beim vorausgegangenen positiven Stromstoss.

Da bei der beschriebenen Spannungsüberhöhung nur die Differenz zwischen der überhöhten Spannung Um und der Durchbruchspannung Ud wirksam ist, sind trotz des hohen Absolutwertes der Spannung Um in der Regel keine spannungsreduzierenden Massnahmen, wie z. B. Spannungsteiler, Vorwiderstände usw., in der Aktivierungseinrichtung AE erforderlich, um die Betriebsspannung für die Relais A, B, N und P zu gewinnen.

Infolge der unterschiedlichen Entfernungen der einzelnen Notrufsäulen von einer speisenden Zentralstelle sind die Spannungsabfälle auf dem speisenden Nachrichtenkabei unterschiedlich gross. Um die für die Relais A, B, N und P erforderlichen Ansprechströme zu gewährleisten, wird der einer letztgespeisten Notrufsäule entsprechende Leitungswiderstand zugrunde gelegt und die Spannung Um so gross gewählt, dass die Spannungsüberhöhung über die Durchbruchspannung Ud in der letztgespeisten Notrufsäule die erforderlichen Mindest-Ansprechströme erzeugt. in der erstgespeisten Notrufsäule sind dann bei gleich grosser Spannungsüberhöhung die entstehenden Ansprechströme zwar grösser als in der letztgespeisten Notrufsäule, die daraus entstehende grössere Belastung der Relais ist für diese jedoch nicht schädlich, da die Spannungsüberhöhung nur sehr kurz ist und nur so gross ist, dass in der letztgespeisten Notrufsäule nur die Mindest-Ansprechströme auftreten. Ähnliche Überlegungen gelten für die unterschiedlich grossen Ansprechströme, die abhängig davon entstehen, ob eine aktivierte oder eine nichtaktivierte Notrufsäule vorliegt, wenn also durch die Spannungsüberhöhung beide bistabile Relais A und B oder nur das bistabile Relais B erregt wird. Die entfernungsbedingten Unterschiede zwischen den Ansprechströmen in den einzelnen Notrufsäulen lassen sich bei Bedarf beseitigen, wenn man durch Widerstände in den einzelnen Aktivierungseinrichtungen AE den jeweiligen Leitungswiderstand auf den Wert ergänzt, der bei der letztgespeisten Notrufsäule wirksam ist.

Der bei der Erläuterung der Fig. 3 genannte Serien-Parallel-Wandler wird zweckmässigerweise so konzipiert, dass die Ausgangsinformation zur Ansteuerung des Relais A und der Blitzfolgeschaltung BfS über die Steuerleitungen S1 und S2 nur bei entsprechendem vorangegangenem Adresssignal ansteht. Auf diese Weise werden nur in den drei zu aktivierenden Notrufsäulen Steuervorgänge ausgelöst. Die dafür erforderliche Leistung bleibt dann auf diese drei Notrufsäulen beschränkt. Entsprechende Wandler sind als integrierte Logik-Schaltkreise bekannt.

## Patentansprüche

1. Lichtsignaleinrichtung für Verkehrswege, bei der ein für Notrufzwecke verwendetes Nachrichtenkabel zusätzlich ausgenützt ist und im Zuge dieses Kabels liegende Notrufsäulen (NRS) zum Blinken gebracht werden, bei der von den Zentralstellen über das Nachrichtenkabel Codesignale an die Notrufsäulen übertragen und an jeder Notrufsäule eine von Codesignalen gesteuerte Signaleinrichtung zur Steuerung der Blinkart vorgesehen ist und bei der über Speisekreise des Nachrichtenkabels von Zentralstellen aus in jeder Notrufsäule eine Gleichrichter- und Ladeeinheit (GLE) über einen Übertrager (Ü4) ferngespeist ist, dadurch gekennzeichnet, dass beim Blinkbetrieb die jeweilige Blinkart gespeichert und in jeder blinkenden Notrufsäule eines Speisekreises die Signaleinrichtung (SE) mittels einer durch Codesignale geschalteten, ständig am Speisekreis angeschlossenen Aktivierungseinrichtung (AE) von der Gleichrichter- und Ladeeinheit (GLE) abgetrennt ist und in jeder nichtblinkenden Notrufsäule dieses Speisekreises alle elektrischen Einrichtungen der Lichtsignaleinrichtung mit Ausnahme der Aktivierungseinrichtung (AE) mittels dieser Aktivierungseinrichtung (AE) vom Speisekreis abgetrennt sind.

2. Lichtsignaleinrichtung nach Anspruch 1, dadurch gekennzeichnet, dass die Abtrennung der Signaleinrichtung (SE) in einer blinkenden Notrufsäule und die Abtrennung der elektrischen Einrichtungen der Lichtsignaleinrichtung in den nichtblinkenden Notrufsäulen durch die Aktivierungseinrichtung (AE) mittels kurzzeitiger Spannungsüberhöhung (Um) über die für die Codesignalübertragung verwendeten Spannungswerte (Uh bzw. UI) erfolgt.

3. Lichtsignaleinrichtung nach einem der vorhergehenden Ansprüche, dadurch gekennzeichnet, dass die Beendigung des Blinkbetriebes (BB) und die Bereitschaltung der Notrufsäulen (NRS) für den nächsten Blinkbetrieb durch eine kurzzeitige Spannungsüberhöhung (Um) über die im Blinkbetrieb (BB) verwendete Spannung (Uh) erfolgen.

4. Lichtsignaleinrichtung nach Ansprüchen 2 und 3 dadurch gekennzeichnet, dass die Aktivierungseinrichtung (AE) zwei Schwellwertschalter (Z1, Z2) enhäit, welche bei den Spannungsüberhöhungen (Um) die anliegende Spannung durchschalten, und dass die Aktivierungseinrichtung (AE) die Spannungsüberhöhungen in Stromstösse umwandelt, deren Polarität jeweils entgegengesetzt ist zur Polarität des Stromstosses der vorangegangenen Spannungsüberhöhung.

5. Lichtsignaleinrichtung nach Anspruch 4, dadurch gekennzeichnet, dass die Aktivierungseinrichtung (AE) bistabile magnetische Relais aufweist, die durch einen Stromstoss von der einen stabilen Lage in die andere stabile Lage gebracht und nur durch einen Stromstoss entgegengesetzter Polarität wieder in die ursprüngliche Lage zurückgebracht werden.

## Claims

1. Light-signal equipment for traffic routes, where a communications cable used for emergency-call purposes is utilized additionally to activate the flashing of the emergency-call pillars (NRS) situated in the course of this cable, where coded signals are transmitted to the emergency-call pillars from the central station via the communications cable and, where in each of the emergency-call pillars a signal equipment driven by the coded signals is provided to control the type of flashing and, where via feeding circuits of the communications cable a rectifier and charger unit (GLE) in each emergency-call pillar is remote-fed from central stations by a transformer (Ü4), characterized in that during flashing operation the respective type of flashing is stored and in each flashing emergency-call pillar of a feeding circuit the signal equipment (SE) is disconnected by means of an activation device (AE) switched by coded signals and permanently connected to the feeding circuit, from the rectifier and charger unit (GLE) and that in each non-flashing emergency-call pillar of this feeding circuit all electrical devices of the light-signal equipment, the activation device (AE) excepted, are disconnected from the feeding circuit by means of this activation device (AE).

2. Light-signal equipment as per claim 1, characterized in that the disconnection of the signal equipment (SE) in a flashing emergency-call pillar and the disconnection of the electrical devices of the light-signal equipment in the non-flashing emergency-call pillars is effected by the activation device (AE) in use of a temporary voltage overshoot (Um) above the voltage values (Uh and Ul resp.), for the code signal transmission.

3. Light-signal equipment as per one of the preceding claims, characterized in that the ending of the flashing operation (BB) and the stand-by switching of the emergency-call pillars (NRS) for the next flashing operation is effected by a temporary voltage overshoot (Um) above the voltage (Uh) utilized in flashing operation (BB).

4. Light-signal equipment as per claims 2 and 3, characterized in that the activation device (AE) contains two threshold switches (Z1, Z2) which through-connect the applied voltage during the temporary voltage overshoot and that the activation device (AE) transforms the voltage overshoots into surge currents, the polarity of which is respectively opposite to the polarity of the surge current of the preceding voltage overshoot.

5. Light-signal equipment as per claim 4, characterized in that the activation device (AE) contains bistable magnetic relais which are brought by a surge current from one stable position into the other stable position and are brought back into the original position only by a surge current of opposite polarity..

## Revendications

1. Installation de signalisation lumineuse pour voies de circulation dans laquelle est utilisé, en outre, un câble téléphonique servant à des usages d'appel d'urgence, dans laquelle des bornes d'appel d'urgence (NRS) situées sur le trajet de ce câble sont amenées à clignoter, dans laquelle des signaux codés sont transmis des postes centraux aux bornes d'appel d'urgence en passant par le câble téléphonique et, à chaque borne d'appel d'urgence, est prévu un dispositif de signalisation commandé par des signaux codés et servant à commander le mode de clignotement et dans laquelle, dans chaque borne d'appel d'urgence, un ensemble de redressement et de charge (GLE) est alimenté à distance depuis des postes centraux, en passant par des circuits d'alimentation du câble téléphonique et avec interposition d'un transformateur (Ü4), caractérisée en ce que lors du fonctionnement en clignotement, le mode de clignotement dont il s'agit est mémorisé et dans chaque borne d'appel d'urgence, qui clignote au sein d'un circuit d'alimentation, le dispositif de signalisation (SE) est séparé de l'ensemble de redressement et de charge (GLE) au moyen d'un dispositif d'activation (AE) manoeuvré par des signaux codés et constamment raccordé au circuit d'alimentation, et dans chaque borne d'appel d'urgence qui ne clignote pas, au sein de ce circuit d'alimentation, tous les dispositifs électriques du dispositif de signalisation lumineuse, à l'exception du dispositif d'activation (AE), sont séparés du circuit d'alimentation au moyen de ce dispositif d'activation (AE).

2. Installation de signalisation lumineuse selon la revendication 1, caractérisée en ce que la séparation du dispositif de signalisation (SE) dans une borne d'appel d'urgence qui clignote et la séparation des dispositifs électriques de l'installation de signalisation lumineuse dans les bornes d'appel d'urgence qui ne clignotent pas sont effectuées par le dispositif d'activation (AE) au moyen d'une élévation de tension (Um) de courte durée, au-dessus des valeurs de tension (Uh, UI) utilisées pour la transmission de signaux codés.

3. Installation de signalisation lumineuse selon l'une des revendications précédentes, caractérisée en ce que l'arrêt du fonctionnement en clignotement (BB)_{'} et la préparation des bornes d'appel d'urgence (NRS) au prochain fonctionnement en clignotement s'effectuent par une élévation de tension (Um) de courte durée, au-dessus de la tension (Uh) utilisée dans le fonctionnement en clignotement (BB).

4. Installation de signalisation lumineuse selon les revendications 2 et 3, caractérisée en ce que le dispositif d'activation (AE) comporte deux interrupteurs à seuil (Z1, Z2) qui laissent passer, lors des élévations de tension (Um), la tension appliquée, et en ce que le dispositif d'activation (AE) transforme les élévations de tension en impulsions de courant dont la polarité est chaque fois opposée à la polarité de l'impulsion de tension de l'élévation de tension précédente.

5. Installation de signalisation lumineuse selon la revendication 4, caractérisée en ce que le dispositif d'activation (AE) présente des relais magnétiques bistables qui sont amenés, par une impulsion de courant, de l'une des positions stables à l'autre position stable, et qui ne sont ramenés à la position primitive que par une impulsion de courant de polarité opposée.
